# EUROPÄISCHE PATENTSCHRIFT

(11) **EP 1 375 081 B1**
(45) Veröffentlichungstag und Bekanntmachung des Hinweises auf die Patenterteilung: **27.07.2011**
(21) Anmeldenummer: 03405414.8
(22) Anmeldetag: 10.06.2003
(51) Int. Cl.: B25H 1/00

(54) **Bohrständer für eine transportable Kernbohrmaschine**
Drill support for a transportable core bore machine
Support de perçage pour une carottière transportable

(30) Priorität: 17.06.2002 DE 10226866
(43) Veröffentlichungstag der Anmeldung: 02.01.2004
(73) Patentinhaber: HILTI Aktiengesellschaft, 9494 Schaan (LI)
(72) Erfinder: Ohlendorf, Olivier, 80686 München (DE)
(74) Vertreter: Wildi, Roland

(56) Entgegenhaltungen:
- EP-A- 0 598 218
- WO-A-96/06714
- DE-U- 29 713 139

## Beschreibung

Die Erfindung bezeichnet einen Bohrständer für eine transportable Kernbohrmaschine.

Beim Kernbohren mit hohen Drehmomenten, Vorschubkräften und Vibrationen müssen diese als Biegemomente über die Fussplatte des Bohrständers aufgenommen und in die zu bohrende Fläche abgeführt werden.

Nach der DE3434261 weist ein Bohrständer für eine transportable Kernbohrmaschine eine Fussplatte auf. Nach dem Patent DE19731773C1 weist die Fussplatte ein Langloch zur Befestigung mit einem Dübelbolzen an der zu bohrenden Fläche sowie zwei Lagerblöcke zur Festlegung einer Standsäule für die Kernbohrmaschine auf.

Üblicherweise besteht eine leichte Fussplatte aus Metallguss und ist werkstückseitig tellerförmig offen über Verrippungen versteift, um nur am Rand aufzuliegen und Flächenunebenheiten in sich aufzunehmen. Durch die hohe mechanische statische und dynamische Beanspruchung kann es zu Ermüdungen und Brüchen in der Fussplatte kommen, wodurch deren Lebensdauer begrenzt wird.

DE 31 34 563 A1 offenbart einen Bohrständer mit einer Fussplatte, die ein Flächenbefestigungsmittel zur Befestigung an der zu bohrenden Fläche und ein Säulenbefestigungsmittel zur Verbindung der Fussplatte mit einer Ständersäule aufweist, Die Fussplatte weist eine Versteifungskammer zur Erhöhung der Steifigkeit auf und ist als Stranapressprofilabschnitt, der zur bohrenden Fläche hin offen ist, ausgebildet,

EP 0 598 218 A1 offenbart einen weiteren bekannten Bohrständer mit einer Fussplatte, die ein Flächenbefestigungsmittel und ein Säulenbefestigungsmittel aufweist, Die Fussplatte besteht aus einem Querbalken und zwei Stützbalken, die zumindest eine Versteifungskammer bilden.

Die Aufgabe der Erfindung besteht in der Realisierung eines hochbiegesteifen und bruchfesten Bohrständers für eine transportable Kernbohrmaschine. Die Aufgabe wird im Wesentlichen durch die Merkmale der unabhängigen Ansprüche gelöst. Vorteilhafte Weiterbildungen ergeben sich aus den Unteransprüchen.

Im Wesentlichen weist die Fussplatte eines Bohrständers für eine transportable Kernbohrmaschine mit einem Flächenbefestigungsmittel und einem Säulenbefestigungsmittel zumindest eine erste Versteifungskammer auf, welche im Längsschnitt zur Bohrachse in sich randseitig geschlossen ist.

Durch die im Längsschnitt parallel zur Bohrachse in sich randseitig geschlossene erste Versteifungskammer der einteiligen, oder quer zur Bohrachse mehrteiligen durch

Verschraubungen oder Verklebungen biegesteif zusammengesetzten, Fussplatte wird eine leichte, hochbiegesteife und -feste Sandwichstruktur ausgebildet.

Vorteilhaft ist die erste Versteifungskammer der Fussplatte zumindest an einer Seite offen, weiter vorteilhaft hinterschnittfrei ausgebildet, wodurch eine Herstellung im Gussverfahren wie Metalldruckguss möglich ist.

Vorteilhaft ist die erste Versteifungskammer der Fussplatte an zwei gegenüberliegenden Seiten offen ausgebildet, wodurch weitere quer verlaufende Versteifungsstege oder Versteifungskammem symmetrischmittig herstellbar sind.

Vorteilhaft sind an der Fussplatte werkstückseitig Füsse angeordnet, wodurch eine stabile Auflage an der Werkstückfläche sowie ein Ausgleich von Flächenunebenheiten erzielt wird.

Vorteilhaft weist die Fussplatte zumindest eine zur ersten Versteifunoskammer quer verlaufende zweite Versteifungskammer auf, wodurch eine hohe Querbiegesteiftgkeit erzielt wird.

Vorteilhaft besteht die Fussplatte aus einer Leichtmetalllegierung wie einer Magnesiumlegierung, Aluminiumlegierung, welche leicht und sehr druckfest ist.

Die Erfindung wird bezüglich eines vorteilhaften Ausführungsbeispiels näher erläutert. Es zeigen:
- Fig. 1: Eine perspektivische Darstellung einer Fussplatte eines Bohrständers für eine transportable Kernbohrmaschine; und
- Fig. 2: eine Draufsicht auf die Fussplatte gemäss Pfeil II in Fig. 1.

Nach den Darstellungen weist bei einem nur teilweise dargestellten Bohrständer für eine transportable Kernbohrmaschine zum Antrieb einer Kernbohrkrone 1 eine einteilige Fussplatte 2 aus einer Magnesiumlegierung ein Flächenbefestigungsmittel 3 in Form eines Langlochs zur Befestigung an einer als Werkstück dienenden Fläche 4 mit einem Dübelbolzen 5 und ein Säulenbefestigungsmittel 6 in Form von zwei Lagerblöcken für eine Ständersäule 7 auf. Im Längsschnitt parallel zur Bohrachse A, längs welcher hohe Vorschubkräfte F und Drehmomente M wirken, weist die Fussplatte 2 mehrere in sich randseitig geschlossene erste Versteifungskammem 8a (1-5) auf, welche hier an zwei gegenüberliegenden Seiten offen ausgebildet sind. Die Fussplatte 2 weist zu den ersten Versteifungskammem 8a quer verlaufende zweite Versteifungskammem 8b auf. An der Fussplatte 2 sind werkstückseitig Füsse 9 angeordnet.

## Patentansprüche

1. Bohrständer für eine transportable Kernbohrmaschine mit einer Fussplatte (2) mit einem Flächenbefestigungsmittel (3) und einem Säulenbefestigungsmittel (6), wobei die Fussplatte (2) zumindest eine erste Versteifungskammer (8a) aufweist, **dadurch gekennzeichnet dass** die zumindest eine erste Versteifungskammer (8a) in einem Längsschnitt parallel zur Bohrachse (A) in sich randseitig geschlossen ist.

2. Bohrständer nach Anspruch 1, **dadurch gekennzeichnet, dass** die erste Versteifungskammer (8a) zumindest an einer Seite offen, optional hinterschnittfrei, ausgebildet ist.

3. Bohrständer nach Anspruch 2, **dadurch gekennzeichnet, dass** die Fussplatte (2) mehrere erste Versteifungskammer (8a) aufweist, welche an zwei gegenüberliegenden Seiten offen ausgebildet sind.

4. Bohrständer nach einem der Ansprüche 1 bis 3, **dadurch gekennzeichnet, dass** die Fussplatte (2) zumindest eine zur ersten Versteifungskammer (8a) quer verlaufende zweite Versteifunaskammer (8b) aufweist.

5. Bohrständer nach einem der Ansprüche 1 bis 4, **dadurch gekennzeichnet, dass** an der Fussplatte (2) werkstückseitig Füsse (9) angeordnet sind.

6. Bohrständer nach einem der Ansprüche 1 bis 5, **dadurch gekennzeichnet, dass** die Fussplatte (2) aus einer Leichtmetalllegierung besteht.

## Claims

1. A drill stand for a transportable core drilling machine having a base plate (2) with means (3) for anchoring it to a surface and column attachment means (6), in which case the base plate (2) has at least a first reinforcing chamber (8a), **characterized in that** in a longitudinal section parallel to the drilling axis (A) the at least one first reinforcing chamber (8a) is closed at the edges.

2. A drill stand according to Claim 1, **characterized in that** the first reinforcing chamber (8a) is open, optionally without any undercut, on at least one side.

3. A drill stand according to Claim 2, **characterized in that** the base plate (2) has a plurality of first reinforcing chambers (8a) which are open on two opposing sides.

4. A drill stand according to one of Claims 1 to 3, **characterized in that** the base plate (2) has at least one second reinforcing chamber (8b) extending perpendicular to the first reinforcing chamber (8a).

5. A drill stand according to one of Claims 1 to 4, **characterized in that** feet (9) are provided on the base plate (2) on the side facing the workpiece.

6. A drill stand according to one of Claims 1 to 5, **characterized in that** the base plate (2) is made of a light-metal alloy.

## Revendications

1. Support de perçage pour une carottière portative comportant une plaque de base (2) munie de moyens de fixation de surface (3) et de moyens de fixation de colonne (6), dans lequel la plaque de base (2) comporte au moins une première chambre de renfort (8a), **caractérisé en ce qu'**au moins une première chambre de renfort (8a) est fermée au niveau de ses bords dans une partie longitudinale parallèle à l'axe de perçage (A).

2. Support de perçage selon la revendication 1, **caractérisé en ce que** la première chambre de renfort (8a) est formée ouverte sur au moins un côté, facultativement sans contre-dépouille.

3. Support de perçage selon la revendication 2, **caractérisé en ce que** la plaque de base (2) comporte plusieurs premières chambres de renfort (8a), lesquelles chambres sont formées ouvertes sur deux côtés opposés.

4. Support de perçage selon l'une quelconque des revendications 1 à 3, **caractérisé en ce que** la plaque de base (2) comporte au moins une seconde chambre de renfort (8b) s'étendant transversalement à la première chambre de renfort (8a).

5. Support de perçage selon l'une quelconque des revendications 1 à 4, **caractérisé en ce que** des pieds (9) sont agencés sur la plaque de base (2) du côté de la pièce à usiner.

6. Support de perçage selon l'une quelconque des revendications 1 à 5, **caractérisé en ce que** la plaque de base (2) est constituée d'un alliage métallique léger.
